# EUROPÄISCHE PATENTSCHRIFT

(11) **EP 2 157 041 B1**
(45) Veröffentlichungstag und Bekanntmachung des Hinweises auf die Patenterteilung: **12.06.2013**
(21) Anmeldenummer: 08014734.1
(22) Anmeldetag: 20.08.2008
(51) Int. Cl.: B66C 13/46, B65G 63/00

(54) **Verfahren und System zur Ermittlung einer Position eines Objekts in einer Containerkrananlage und Steuerungsprogramm für eine Meßvorrichtung**
Method and system for calculating a position of an object in a container crane facility and control program for a measuring device
Procédé et système de détermination d'une position d'un objet dans une installation de grue pour conteneurs et programme de commande pour un dispositif de mesure

(43) Veröffentlichungstag der Anmeldung: 24.02.2010
(73) Patentinhaber: Siemens Aktiengesellschaft, 80333 München (DE)
(72) Erfinder: Dippl, Sebastian, 80469 München (DE); Kagerer, Hans-Peter, 91086 Aurachtal (DE); Recktenwald, Alois, 91074 Herzogenaurach (DE)

(56) Entgegenhaltungen:
- EP-A- 0 302 569
- EP-A- 1 152 966
- WO-A-2008/074882
- DE-A1- 2 352 176
- JP-A- 3 128 893
- US-A- 5 780 826

## Beschreibung

Zur Reduktion von Containerumschlagzeiten werden Containerkrananlagen in zunehmendem Maß vollautomatisiert betrieben. Insbesondere im Bereich von Containerstapeln an Land ergeben sich erhebliche Potentiale für einen automatisierten Betrieb einer Containerkrananlage. Dabei kommt einer schnellen und genauen Positionserfassung von Objekten in der Containerkrananlage, wie Containern, Transportfahrzeugen, Kranen oder Krankomponenten, eine zentrale Bedeutung zu. Zur Positionserfassung werden bisher vor allem Laser- und Infrarotsensoren verwendet. Derartige Sensoren ermöglichen eine Erfassung von Objekten in einer Containerkrananlage auf große Entfernungen mit einer akzeptablen bis sehr guten Genauigkeit. Neben Positionen von Containern, Transportfahrzeugen, Kranen und Krankomponenten werden auch Zielbereiche für Container erfaßt. Vorteilhafterweise sind Positionserfassungssensoren an Stellen montiert, von denen zu erfassende Objekte verdeckungsfrei abgetastet werden können.

Positionen von Objekten innerhalb einer Containerkrananlage werden üblicherweise durch Relativmessungen in bezug auf bekannte Referenzpositionen erfaßt, die durch fest installierte Referenzobjekte festgelegt sind. Hierfür verwendete optische Meßsysteme erfassen sowohl bewegliche als auch unbewegliche Objekte und ermitteln deren jeweilige Position in Relation zu den bekannten Referenzpositionen. Als Referenzobjekte dienen beispielsweise markante Auf- oder Anbauten an einem Kran, insbesondere wenn in einem Wirkungsbereich direkt unter einem Kran Positionen von Objekten zu erfassen sind. Ist der Wirkungsbereich kungsbereich eines Kranes während eines Güterumschlags weiter ausgedehnt, werden üblicherweise Referenzobjekte verwendet, die eine feste Position haben und von größeren Entfernungen erfaßt werden. Für automatische Stapelkrane werden hierzu beispielsweise von weitem gut erkennbare Referenzmarker auf einer Bodenfläche eines Stapelbereichs montiert. Die Referenzmarker werden mit einem Meßsystem gezielt gesucht, um Positionen von zu erfassenden Objekten präzise in Relation zu den Referenzmarkern zu ermitteln. Auf diese Weise lassen sich auch zielpositionen von Gütern in einem Stapelbereich genau berechnen.

In EP 1 152 966 B1 ist ein System zur Ermittlung einer Position einer Stellfläche für einen Container beschrieben, bei dem als Referenzmarker rechtwinklige gestreckte Platten verwendet werden, die vertikal stehend auf einer Bodenfläche montiert sind. Mittels einer Abtasteinrichtung können die sich durch ihre Höhe von der Bodenfläche abhebenden Referenzmarker geortet werden. Die Abtasteinrichtung ist bei dem aus EP 1 152 966 B1 bekannten System an einer Krankatze montiert, um aus dieser Position die Referenzmarker zuverlässig zu erfassen. Nachteilig ist, daß die Referenzmarker aufgrund ihrer vertikal auf einer Bodenfläche stehenden Anordnung grundsätzlich Hindernisse darstellen und leicht durch Transportfahrzeuge oder Container beschädigt oder verschoben werden können und damit nicht mehr zuverlässig und genau zu orten sind.

Aus EP 0 302 569 A ist ein Verfahren zur Ermittlung einer Position eines Objekts in einer Containerkrananlage entsprechend dem Obergriff des Patentanspruchs 1 bekannt, bei dem ein erster Abstand zwischen einer Position einer Meßvorrichtung und einer bekannten Position eines Referenzmarkers durch die Meßvorrichtung ermittelt wird. Ein zweiter Abstand wird zwischen der Position des Referenzmarkers und der Position des Objekts ermittelt. Aus dem ersten und zweiten Abstand sowie aus der bekannten Position des Referenzmarkers wird die Position des Objekts berechnet. Der Referenzmarker wird durch Auswertung eines durch die Meßvorrichtung an einer Bodenfläche innerhalb der Containerkrananlage gemessenen Remissionsgrades geortet. Dabei ist der Referenzmarker im wesentlichen formschlüssig in die Bodenfläche integriert und weist zumindest eine Oberfläche des Referenzmarkers einen definierten Remissionsgrad auf. Allerdings weisen sämtliche Referenzmarker einen einheitlichen Remissionsgrad auf und sind damit nicht voneinander unterscheidbar. Dies ist nachteilig in bezug auf eine genaue Erkennbarkeit insbesondere bei schlechten Sichtverhältnissen und auf eine fehlende Lokalisierungsmöglichkeit zur Plausibilisierung von Containerstellflächen.

In WO 2008/074882 ist eine Kalibriervorrichtung für eine Containerkrananlage beschrieben, die zumindest einen ersten Sensor und einen zweiten Sensor sowie eine Mehrzahl von durch zumindest einen Sensor abgetasteten Markern umfaßt. Die Marker weisen relativ zueinander festgelegte Positionen bzw. Abstände auf. Dabei können die Marker eine unterschiedliche optische Erscheinung aufweisen.

Der vorliegenden Erfindung liegt die Aufgabe zugrunde, ein zuverlässiges und genaues Verfahren zur Ermittlung eines Objekts in einer Containerkrananlage zu schaffen und geeignete Mittel zur Realisierung des Verfahrens anzugeben.

Diese Aufgabe wird erfindungsgemäß durch ein Verfahren mit den in Anspruch 1 angegebenen Merkmalen und durch ein System mit den in Anspruch 5 angegebenen Merkmalen gelöst. Vorteilhafte Weiterbildungen der vorliegenden Erfindung sind in den abhängigen Ansprüchen angegeben.

Erfindungsgemäß wird zur Ermittlung einer Position eines Objekts in einer Containerkrananlage ein erster Abstand zwischen einer Position einer Meßvorrichtung und einer bekannten Position eines Referenzmarkers durch die Meßvorrichtung ermittelt. Außerdem wird ein zweiter Abstand zwischen der Position des Referenzmarkers und der Position des Objekts ermittelt. Aus dem ersten und zweiten Abstand sowie aus der bekannten Position des Referenzmarkers wird die Position des Objekts berechnet wird. Ein wesentlicher Aspekt der vorliegenden Erfindung liegt darin, daß der Referenzmarker durch Auswertung eines durch die Meßvorrichtung an einer Bodenfläche innerhalb der Containerkrananlage gemessenen Remissionsgrades geortet wird. Dabei ist der Referenzmarker im wesentlichen formschlüssig in die Bodenfläche integriert, und zumindest eine Oberfläche des Referenzmarkers weist einen definierten Remissionsgrad auf. Der Referenzmarker kann beispielsweise in die Bodenfläche eingebettet sein. Außerdem weist der Referenzmarker an der zumindest einen Oberfläche eine durch eine vorgegebene flächenmäßige Verteilung des Remissionsgrades realisierte Codierung auf. Mehrere Referenzmarker können zuverlässig erkannt und voneinander unterschieden werden, indem die Referenzmarker erfindungsgemäß an der zumindest einen Oberfläche mit einer durch eine vorgegebene flächenmäßige Verteilung des Remissionsgrades realisierten Codierung versehen werden. Aufgrund seiner Gestaltung und Anordnung ist der Referenzmarker unempfindlich gegenüber Beschädigungen durch Transportfahrzeuge oder Container und ermöglicht auch bei schlechten Sichtverhältnissen seine zuverlässige Erkennung durch die Meßvorrichtung.

Vorzugsweise wird zumindest ein Teil der Bodenfläche mittels einer der Meßvorrichtung zugeordneten Laser- und/oder Infrarotstrahlvorrichtung abgetastet und der Remissionsgrad aus einer Strahlabsorption an der Bodenfläche ermittelt. Entsprechend einer bevorzugten Ausgestaltung der vorliegenden Erfindung ist zumindest eine Oberfläche des Referenzmarkers im wesentlichen strahlabsorbierend, und der Referenzmarker wird anhand einer verschwindenden Strahlremission geortet.

Das erfindungsgemäße System zur Ermittlung einer Position eines Objekts in einer Containerkrananlage umfaßt zumindest einen Referenzmarker, der im wesentlichen formschlüssig in eine Bodenfläche der Containerkrananlage integriert ist sowie zumindest eine Oberfläche mit einem definierten Remissionsgrad und an der zumindest einen Oberfläche eine durch eine vorgegebene flächenmäßige Verteilung des Remissionsgrades realisierte Codierung aufweist. Außerdem ist eine Meßvorrichtung zur Ortung des Referenzmarkers anhand eines an der Bodenfläche gemessenen Remissionsgrades und zur Ermittlung eines ersten Abstands zwischen einer Position der Meßvorrichtung und einer bekannten Position des Referenzmarkers vorgesehen. Des weiteren weist das erfindungsgemäße System eine Speichereinheit zur zumindest temporären Speicherung des ersten Abstands und eines zweiten Abstands zwischen der Position des Referenzmarkers und der Position des Objekts auf. Zur Berechnung der Position des Objekts aus dem ersten und zweiten Abstand sowie aus der bekannten Position des Referenzmarkers ist eine Auswertevorrichtung vorgesehen. Bei dem Objekt kann es sich beispielsweise um ein Fahrzeug, einen Container und/oder eine Stellfläche für einen Container handeln.

Die Erfindung wird nachfolgend an einem Ausführungsbeispiel anhand der Zeichnung näher erläutert. Es zeigt
- Figur 1: eine schematische Darstellung einer Bodenfläche einer Containerkrananlage mit in die Bodenfläche eingebetteten Referenzmarkern,
- Figur 2: eine schematische Darstellung einer Bodenfläche mit Referenzmarkern in einer alternativen Ausgestaltung,
- Figur 3: einen Querschnitt durch die Bodenfläche gemäß Figur 1 im Bereich eines Referenzmarkers.

Die in Figur 1 dargestellte Bodenfläche ist rasterartig in Stellbereiche 101 für Container 102 eingeteilt, die hinsichtlich ihrer Abmessungen beispielsweise ISO-Containern entsprechen können. In einem fixen Raster sind kreuzförmige Referenzmarker 103 jeweils an Ecken der Stellbereiche 101 angeordnet. Alternativ hierzu können entsprechend Figur 2 beispielsweise auch rechteckige Referenzmarker 203 verwendet werden, die jeweils an Längs- und Querseiten der Stellbereiche 201 für Container 202 angeordnet sind. Zwischen den Stellbereichen 101, 201 besteht jeweils ein Abstand, um im Fall einer Belegung der Stellbereiche 101, 201 mit Containern einen Mindestabstand zwischen den Containern sicherzustellen. Ein solcher Mindestabstand ist vorgesehen, damit die Referenzmarker 103, 203 beispielsweise von einer an einer Krankatze montierten Abtasteinrichtung auch bei Belegung der Stellbereiche 101, 201 mit Containern 102, 202 zuverlässig erfaßt werden können. Außerdem ist ein Mindestabstand zwischen den Stellbereichen 101, 201 sinnvoll, damit beispielsweise Kräne mit mechanischen Einweisern (Flipper) umfassenden Hebezeugen (Spreader) automatisiert betrieben werden können, ohne benachbarte Container zu berühren bzw. beschädigen.

Zur Ermittlung einer Position eines Stellbereichs 101, 201 oder eines Containers 102, 202 wird zunächst ein erster Abstand zwischen einer Position einer Meßvorrichtung und einer bekannten Position eines Referenzmarkers 103, 203 durch die Meßvorrichtung ermittelt. Die Meßvorrichtung ist beispielsweise ein an einer Krankatze montierter Laser- oder Infrarotscanner. Außerdem wird ein zweiter Abstand zwischen der Position des Referenzmarkers 103, 203 und der Position des Stellbereichs 101, 201 oder des Containers 102, 202 ermittelt. Aus dem ersten und zweiten Abstand sowie aus der bekannten Position des Referenzmarkers 103, 203 wird die Position des Stellbereichs 101, 201 oder des Containers 102, 202 berechnet wird. Der Referenzmarker 103, 203 wird durch Auswertung eines durch die Meßvorrichtung an einer Bodenfläche innerhalb der Containerkrananlage gemessenen Remissionsgrades geortet. Anhand von Figur 3 ist erkennbar, daß der Referenzmarker 103 formschlüssig in die Bodenfläche 104 integriert ist. Eine von der Bodenfläche 104 abgewandte Oberfläche des Referenzmarkers 103 weist einen definierten Remissionsgrad auf. Das hier beschriebene Verfahren zur Positionsermittlung wird bevorzugt durch ein Steuerungsprogramm implementiert, das in einen Arbeitsspeicher einer rechnergestützten Kranautomatisierungsanlage ladbar ist und zumindest einen Codeabschnitt aufweist, bei dessen Ausführung obige Schritte ausgeführt bzw. veranlaßt werden.

Für oben beschriebenes Positionsermittlungsverfahren wird die Eigenschaft bestimmter Materialen ausgenutzt, Laser- oder Infrarotstrahlung weitgehend zu absorbieren. Üblicherweise wird ein Laser- oder Infrarotstrahl bei einem Abtastvorgang reflektiert, und aus einer ermittelten Laufzeit kann eine Entfernung zum abgetasteten Objekt ermittelt werden. Eine Remission eines Laser- oder Infrarotstrahls an einem abgetasteten Objekt variiert abhängig von Oberflächenbeschaffenheit und Farbe des abgetasteten Objekts. Beispielsweise bietet schwarze Kohle trotz sehr schlechter Remissionseigenschaften noch einen Remissionswert von ca. 10%. Wird für einen Referenzmarker ein Material ausgewählt, dessen Remissionswert beispielsweise 10 % noch deutlich unterschreitet, können Referenzmarker auch auf sehr dunklen Untergründen noch zuverlässig erkannt werden. Zudem sind Materialien verfügbar, die Laser- oder Infrarotstrahlung im wesentlichen absorbieren.

Somit kann ein Referenzmarker beispielsweise dadurch detektiert werden, daß von einer Meßvorrichtung emittierte Laser- oder Infrarotstrahlen an der Position des Referenzmarkers absorbiert werden. Ein Absorbieren von Laser- oder Infrarotstrahlen an Referenzmarkerpositionen kann daher als Position von Referenzmarkern interpretiert werden. Sowohl Lage als auch Ausrichtung eines absorbierenden Objekts lassen sich anhand verschwindender Remissionsmeßwerte präzise ermitteln.

Bei einer Verwendung von Referenzmarkern aus absorbierenden Materialien oder mit absorbierenden Oberflächen ist es nicht mehr erforderlich, daß sich ein Referenzmarker als Erhöhung von seiner Umgebung abhebt. Referenzmarker aus absorbierenden Materialien oder mit absorbierenden Oberflächen sind lediglich hinsichtlich ihrer Abmessung und ihres Materials an Abtasteigenschaften einer verwendeten Meßvorrichtung anzupassen. Da Referenzmarker im Boden formschlüssig versenkt werden können, besteht eine deutlich reduzierte Empfindlichkeit gegenüber mechanischen Beschädigungen und Deformationen. Außerdem erweist sich oben beschriebenes Positionsermittlungsverfahren als äußerst robust, insbesondere da aufgrund eines definierten im wesentlichen verschwindenden Remissionswertes eines Referenzmarkermaterials eine Verwechslung eines Referenzmarkers mit Umgebungsobjekten wie Steinen, Gittern oder Menschen ausgeschlossen werden kann. Umgebungsobjekte liefern bei einer Abtastung nämlich nichtverschwindende Remissionswerte.

Die Anwendung der vorliegenden Erfindung ist nicht auf das hier beschriebene Ausführungsbeispiel beschränkt.

## Patentansprüche

1. Verfahren zur Ermittlung einer Position eines Objekts in einer Containerkrananlage, bei dem
- ein erster Abstand zwischen einer Position einer Meßvorrichtung und einer bekannten Position eines Referenzmarkers (103, 203) durch die Meßvorrichtung ermittelt wird,
- ein zweiter Abstand zwischen der Position des Referenzmarkers (103, 203) und der Position des Objekts (102, 202) ermittelt wird,
- aus dem ersten und zweiten Abstand sowie aus der bekannten Position des Referenzmarkers (103, 203) die Position des Objekts (102, 202) berechnet wird,
- der Referenzmarker (103, 203) durch Auswertung eines durch die Meßvorrichtung an einer Bodenfläche (104) innerhalb der Containerkrananlage gemessenen Remissionsgrades geortet wird, wobei der Referenzmarker (103, 203) im wesentlichen formschlüssig in die Bodenfläche (104) integriert ist und zumindest eine Oberfläche des Referenzmarkers (103, 203) einen definierten Remissionsgrad aufweist.
**dadurch gekennzeichnet, daß** der Referenzmarker (103, 203) an der zumindest einen Oberfläche eine durch eine vorgegebene flächenmäßige Verteilung des Remissionsgrades realisierte Codierung aufweist.

2. Verfahren nach Anspruch 1,
bei dem zumindest ein Teil der Bodenfläche (104) mittels einer der Meßvorrichtung zugeordneten Laser- und/oder Infrarotstrahlvorrichtung abgetastet und der Remissionsgrad aus einer Strahlabsorption an der Bodenfläche (104) ermittelt wird.

3. Verfahren nach einem der Ansprüche 1 oder 2,
bei dem die zumindest eine Oberfläche des Referenzmarkers (103, 203) im wesentlichen strahlabsorbierend ist und der Referenzmarker (103, 203) anhand einer verschwindenden Strahlremission geortet wird.

4. Verfahren nach einem der Ansprüche 1 bis 3,
bei dem der Referenzmarker (103, 203) in die Bodenfläche (104) eingebettet ist.

5. System zur Ermittlung einer Position eines Objekts in einer Containerkrananlage nach Anspruch 1 mit
- zumindest einem Referenzmarker (103, 203), der im wesentlichen formschlüssig in eine Bodenfläche (104) der Containerkrananlage integriert ist, wobei der Referenzmarker (103, 203) zumindest eine Oberfläche mit einem definierten Remissionsgrad aufweist,
- einer Meßvorrichtung zur Ortung des Referenzmarkers (103, 203) anhand eines an der Bodenfläche (104) gemessenen Remissionsgrades und zur Ermittlung eines ersten Abstands zwischen einer Position der Meßvorrichtung und einer bekannten Position des Referenzmarkers (103, 203),
- einer Speichereinheit zur zumindest temporären Speicherung des ersten Abstands und eines zweiten Abstands zwischen der Position des Referenzmarkers (103, 203) und der Position des Objekts (102, 202),
- einer Auswertevorrichtung zur Berechnung der Position des Objekts (102, 202) aus dem ersten und zweiten Abstand sowie aus der bekannten Position des Referenzmarkers (103, 203),
**dadurch gekennzeichnet, daß** der Referenzmarker (103, 203) an der zumindest einen Oberfläche eine durch eine vorgegebene flächenmäßige Verteilung des Remissionsgrades realisierte Codierung aufweist.

6. System nach Anspruch 5,
bei dem das Objekt (102, 202) ein Fahrzeug, ein Container und/oder eine Stellfläche für einen Container ist.

7. System nach einem der Ansprüche 5 oder 6,
bei dem der Meßvorrichtung eine Laser- und/oder Infrarotstrahlvorrichtung zur Abtastung zumindest eines Teils der Bodenfläche (104) zugeordnet ist.

8. System nach einem der Ansprüche 5 bis 7,
bei dem die zumindest eine Oberfläche des Referenzmarkers (103, 203) im wesentlichen strahlabsorbierend ist.

9. System nach einem der Ansprüche 5 bis 8,
bei dem der Referenzmarker (103, 203) in die Bodenfläche (104) eingebettet ist.

## Claims

1. Method for determining a position of an object in a container crane facility, wherein
- a first distance between a position of a measuring device and a known position of a reference mark (103, 203) is determined by the measuring device,
- a second distance between the position of the reference mark (103, 203) and the position of the object (102, 202) is determined,
- the position of the object (102, 202) is calculated from the first and second distance as well as from the known position of the reference mark (103, 203),
- the reference mark (103, 203) is located by evaluating a radiance factor that is measured by the measuring device at a floor area (104) inside the container crane facility, wherein the reference mark (103, 203) is integrated into the floor area (104) in an essentially form-fit manner and at least one surface of the reference mark (103, 203) has a defined radiance factor,
**characterised in that** the reference mark (103, 203) has a coding implemented by a predefined surface-wide distribution of the radiance factor at the at least one surface.

2. Method according to claim 1,
in which at least one part of the floor area (104) is scanned by means of a laser and/or infrared beam device associated with the measuring device and the radiance factor is determined from beam absorption at the floor area (104).

3. Method according to one of claims 1 or 2,
in which the at least one surface of the reference mark (103, 203) is essentially beam-absorbent and the reference mark (102, 203) is located on the basis of a disappearing beam radiance.

4. Method according to one of claims 1 to 3,
in which the reference mark (103, 203) is embedded into the floor area (104).

5. System for determining a position of an object in a container crane facility according to claim 1, having
- at least one reference mark (103, 203), which is integrated into a floor area (104) of the container crane facility in an essentially form-fit manner, wherein the reference mark (103, 203) has at least one surface with a defined radiance factor,
- a measuring device for locating the reference mark (103, 203) on the basis of a radiance factor measured at the floor area (104) and for determining a first distance between a position of the measuring device and a known position of the reference mark (103, 203),
- a storage unit for at least temporary storage of the first distance and a second distance between the position of the reference mark (103, 203) and the position of the object (102, 202),
- an evaluation device for calculating the position of the object (102, 202) from the first and second distance as well as from the known position of the reference mark (103, 203),
**characterised in that** the reference mark (103, 203) has a coding implemented by a predefined surface-wide distribution of the radiance factor at the at least one surface.

6. System according to claim 5,
in which the object (102, 202) is a vehicle, a container and/or a space for a container.

7. System according to one of claims 5 or 6,
in which the measuring device is associated with a laser and/or infrared beam device for scanning at least part of the floor area (104).

8. System according to one of claims 5 to 7,
in which the at least one surface of the reference mark (103, 203) is essentially beam-absorbent.

9. System according to one of claims 5 to 8,
in which the reference mark (103, 203) is embedded into the floor area (104).

## Revendications

1. Procédé de détermination d'une position d'un objet dans une installation de grue pour conteneurs, dans lequel
- on détermine par le dispositif de mesure une première distance entre une position d'un dispositif de mesure et une position connue d'un marqueur ( 103, 203 ) de référence,
- on détermine une deuxième distance entre la position du marqueur (103, 203) de référence et la position de l'objet ( 102, 202 ),
- on calcule la position de l'objet ( 102, 202 ) à partir de la première et de la deuxième distances ainsi que la position connue du marqueur ( 103, 203 ) de référence,
- on localise le marqueur ( 103, 203 ) de référence en exploitant un degré de réflectance mesuré par le dispositif de mesure sur une surface ( 104 ) de fond à l'extérieur de l'installation de grue pour conteneurs, le marqueur ( 103, 203 ) de référence étant intégré sensiblement à complémentarité de forme dans la surface ( 104 ) de fond et au moins une surface du marqueur central ( 103, 203 ) de référence ayant un degré de réflectance défini,
**caractérisé en ce que** le marqueur ( 103, 203 ) de référence a sur au moins une surface un codage réalisé par une répartition en surface prescrite du degré de réflectance.

2. Procédé suivant la revendication 1,
dans lequel on balaie au moins une partie de la surface ( 104 ) de fond au moyen d'un dispositif de rayonnement laser et/ou infrarouge associé au dispositif de mesure et l'on détermine le degré de réflectance à partir d'une absorption du rayonnement sur la surface ( 104 ) de fond.

3. Procédé suivant l'une des revendications 1 ou 2,
dans lequel la au moins une surface du marqueur ( 103, 203 ) de référence absorbe sensiblement la rayonnement et on localise le marqueur ( 103, 203 ) de référence au moyen d'un évanouissement de la réflectance du rayonnement.

4. Procédé suivant l'une des revendications 1 à 3,
dans lequel on incorpore le marqueur ( 103, 203 ) de référence dans la surface ( 104 ) de fond.

5. Système de détermination d'une position d'un objet dans une insolation de grue pour conteneurs suivant la revendication 1, comprenant
- au moins un marqueur ( 103, 203 ) de référence, qui est intégré sensiblement à complémentarité de forme dans une surface ( 104 ) de fond de l'installation de grue pour conteneurs, le marqueur ( 103, 203 ) de référence ayant au moins une surface ayant un degré de réflectance défini,
- un dispositif de mesure pour la localisation du marqueur ( 103, 203 ) de référence au moyen d'un degré de réflectance mesuré sur la surface ( 104 ) de fond et pour la détermination d'une première distance entre une position du dispositif de mesure et une position connue du marqueur ( 103, 203 ) de référence,
- une unité de mémoire pour la mémorisation au moins temporaire de la première distance et d'une deuxième distance entre la position du marqueur ( 103, 203 ) de référence et la position ( 102, 202) ) de l'objet,
- un dispositif d'exploitation pour le calcul de la position ( 102, 202 ) à partir de la première et de la deuxième distances ainsi que la position connue du marqueur ( 103, 203 ) de référence,
**caractérisé en ce que** le marqueur ( 103, 203 ) de référence a sur au moins une surface un codage réalisé par une répartition en surface prescrite du degré de réflectance.

6. Système suivant la revendication 5,
dans lequel l'objet ( 102, 202 ) est un véhicule, un conteneur et/ou un emplacement pour un conteneur.

7. Système suivant l'une des revendications 5 ou 6,
dans lequel au dispositif de mesure est associé un dispositif à rayonnement laser et/ou infrarouge pour le balayage d'au moins une partie de la surface ( 104 ) du fond.

8. Système suivant l'une des revendications 5 à 7,
dans lequel la au moins une surface du marqueur ( 103, 203 ) de référence absorbe sensiblement le rayonnement.

9. Système suivant l'une des revendications 5 à 7,
dans lequel le marqueur ( 103, 203 ) de référence est incorporé dans la surface ( 104 ) du fond.
